# EUROPÄISCHE PATENTSCHRIFT

(11) **EP 1 384 287 B1**
(45) Veröffentlichungstag und Bekanntmachung des Hinweises auf die Patenterteilung: **04.08.2004**
(21) Anmeldenummer: 02735053.7
(22) Anmeldetag: 19.04.2002
(51) Int. Cl.: H01Q 13/06, H01Q 15/08, H01Q 19/06

(54) **ANORDNUNG ZUR ERREGUNG EINER ZENTRALFOKUSSIERTEN REFLEKTORANTENNE**
DEVICE FOR EXCITING A CENTRALLY FOCUSED REFLECTOR ANTENNA
DISPOSITIF POUR EXCITER UNE ANTENNE A REFLECTEUR A FOCALISATION CENTRALE

(30) Priorität: 21.04.2001 DE 20107294 U
(43) Veröffentlichungstag der Anmeldung: 28.01.2004
(73) Patentinhaber: Wötzel, Frank E., 10249 Berlin (DE)
(72) Erfinder: Wötzel, Frank E., 10249 Berlin (DE)
(74) Vertreter: Neumann, Günter
(86) Internationale Anmeldenummer: PCT/DE2002/001511
(87) Internationale Veröffentlichungsnummer: WO 2002/087018

(56) Entgegenhaltungen:
- EP-A- 0 527 569
- WO-A-99/63624
- DE-A- 4 223 138
- GB-A- 2 314 688
- US-A- 4 684 952
- US-A- 5 451 969
- US-A- 5 812 096
- US-A- 6 091 371

## Beschreibung

Die Erfindung bezieht sich auf eine Anordnung zur Erregung einer zentralfokussierten Reflektorantenne.

Die Anwendung der Anordnung erstreckt sich vor altern auf die Bereiche der Kommunikationstechnik bei stationären, portablen und mobilen Sende-Empfangssystemen hochfrequenter elektromagnetischer Strahlungsquellen, insbesondere von geostationären und umlaufenden Satellitensystemen, bei landund luftmobilen Quellen sowie bei der Punkt zu-Punkt-Richtfunkübertragung oder der Punkt-zu-Mehrpunkt-Richtfunkübertragung der Sicherheits-, Radar- und berührungslosen Sensortechnik.

Bekannte Anordnungen zur Erregung eines zentralfokussierten Reflektorantennensystems nutzen als Erregersystem am Hohlleiterende entweder ein Rillenhorn oder ein flachaufgeweitetes Hohlleiterstück.
Das Erregersystem wird im Brennpunkt, dem Phasenzentrum, der Reflektorantenne angeordnet und soll diese optimal ausleuchten. Von besonderer Bedeutung ist dabei die weitgehend gleichmäßige Ausleuchtung des Reflektors bei gleichmäßiger Phasenbelegung.
Bekannte Anordnungen zum Zweck der Erregung eines Reflektorantennensystems und dessen Strahlschwenkung nutzen ein Erregersystem im Brennpunkt der Reflektorantenne oder in der Nähe des Brennpunktes angeordnetes Erregersystem, welches aus diskreten Einzelstrahlern besteht (ARRAY) bzw. aus einer Kombination eines solchen Arrays, welches durch ein weiteres System angeregt wird.

Die dazu bekannten technischen Lösungen erreichen durch die Funktionalitäten des Rillenerregersystems oder des flachaufgeweiteten Hohlleiters keine optimale Feldvertellung im Reflektorsystem beziehungsweise keine optimale Ausleuchtung. Sinngemäß trifft dies auch für Erregersysteme zum Zwecke der Beeinflussung der Strahlungscharakteristik der Antenne zu, wobei sich hier insbesondere erhebliche Einbußen in Bezug auf den Gewinn bzw. die Systemgüte ergeben oder hingenommen werden müssen. Dies trifft gleichermaßen auf die Unterdrückung unerwünschter Nebenkeulen zu.

Bedingt durch die konstruktiven Gegebenheiten ist die erforderliche Versiegelung des Hohlleitersystems gegen Umwelteinflüsse nur durch zusätzliche und aufwendige Komponenten zu erreichen, welche unter Umständen die Funktionalität des Erregersystems auch noch beeinträchtigen können. Hinzu kommt, dass die bekannten Erregersysteme nicht rückwirkungsfrei mit Folgebaugruppen, zum Beispiel Down-Konvertem, kombiniert werden können. Das heißt es sind im allgemeinen zusätzliche Aufwendungen zur optimalen Anpassung eines solchen bekannten Erregersystems an die Folgebaugruppe mit den damit verbundenen Kosten erforderlich.

Aufgabe der Erfindung ist es daher, eine kostengünstige Anordnung zur feldoptimalen und breitbandigen Erregung zentralfokussierter Reflektorantennen in ihrem Brennpunkt, dem Phasenzentrum, bei gleichzeitiger rückwirkungsfreier Verbindung mit Folgebaugruppen und verbesserter Umweltversieglung des Hohlleiters bereitzustellen und Anpassung des Erregersystems an die jeweilige Reflektorgeometrie (F/D-Verhältnis) zu gewährleisten und um damit die Gestaltung des Strahlungsdiagrammes mit der Funktionalität der Änderung der Feldverteilung am Hohlleiterende spezifisch zum Reflektorsystem der Gestalt so zu beeinflussen, dass keine Rückwirkung in den Hohiletter und damit auf die Folgebaugruppe hervorgerufen wird.

Erfindungsgemäß wird die Aufgabe durch eine Anordnung mit den Merkmalen des Anspruches 1 gelöst.

Bevorzugte Ausführungsformen der erfindungsgemäßen Anordnung ergeben sich aus den Merkmalen der Ansprüche 2 bis 6.

Mit der erfindungsgemäßen Anordnung verbindet sich der besondere Vorzug, dass eine feldoptimale und breitbandige Erregung zentralfokussierter Reflektorantennen in ihrem Brennpunkt gewährleistet ist Durch den dielektrischen Feldtransformator sind keinerlei mechanisch bewegte Komponenten erforderlich. Die Anordnung insgesamt ist mit hoher mechanischer Präzision bei geringem Aufwand kostengünstig herstellbar und weist darüber hinaus auch eine hohe Toleranz gegenüber unterschiedlichen Umweltbedingungen, wie Temperatur, Luftfeuchte und aggressiven Medien auf.

In einer bevorzugten Ausführungsform der Erfindung ist mit der Anordnung eines dielektrischen Trägers in der Nähe das dielektrischen Feldtransformabors und der Anordnung von passiven, einfach zu steuernden Strahlerkomponenten auf dem dielektrischen Träger eine verlust- und feldoptimale Änderung des breitbandigen Erregerfeldes des Feldtransformators möglich, ohne dass dabei mechanisch bewegte Komponenten erforderlich sind und ohne dass der dielektrische Träger mit dem Feldtransformator mechanisch verbunden werden muss.

Weitere Vorzüge ergeben sich aus der nachfolgenden Beschreibung der erfindungsgemäßen Anordnung an Hand von Zeichnungen.

Es zeigen:
- **Fig. 1**: den Schnitt durch eine erfindungsgemäße Anordnung,
- **Fig. 2**: die Draufsicht auf die Anordnung gemäß Fig. 1,
- **Fig. 3**: den Schnitt durch eine erfindungsgemäße Anordnung mit einer Halterung zur Montage eines kreisrunden Reflektors;
- **Fig. 4**: die Rückansicht der erfindungsgemäßen Anordnung gemäß Fig. 3,
- **Fig. 5**: den Schnitt durch eine erfindungsgemäße Anordnung mit montiertem Reflektor.
- **Fig. 6**: Draufsicht auf den dielektrischen Träger

Wie aus **Figur 1** ersichtlich, besteht die erfindungsgemäße Anordnung aus einem stumpf endenden Hohlleiter 1, der einseitig mit einem dielektrischen Feldtransformator 2 abgeschlossen ist, der zum Teil in den Hohlleiter 2 hineinragt und der in seiner Geometrie mit dem verwendeten Reflektorsystem. -korrespondiert bzw. diesem angepasst ist. Der Hohlleiter 1 weist an seinem anderen Ende eine Montageplattform 3 für Folgebaugruppen 8 auf. Der dielektrische Feldtransformator 2 beeinflusst die E-Komponenten des elektromagnetischen Wechselfeldes in Ausbreitungsrichtung derart, dass das originäre Wellenfeld am anderen Ende des Hohlleiters 1 so deformiert wird, dass eine gleichmäßige, insbesondere kreisförmige Aufweitung des resultlerenden Strahlungsfeldes des Hohlleiters 1 und eine wählbare Leistungsverteirung auf dem Reflektor erreicht werden. Dies bewirkt eine drastische Erhöhung des Wirkungsgrades der gesamten Anordnung.

Eine bevorzugte Ausführungsform der erfindungsgemäßen Anordnung sieht vor, die Folgebaugruppe 8 mechanisch nicht starr mit dem Hohlleiter 1 und der Montageplattform 3 zu verbinden, sondern diese vielmehr drehbar und mechanisch fixierbar um die Symmetrieachse des Reflektors 6 anzuordnen. Damit verbindet sich der besondere Vorzug, dass sich bei Beibehaltung aller Funktionalitäten des Systems ohne Änderung der Position der gesamten Antennenanordnung, insbesondere des Reflektors 6, beliebige Polarisationsdrehungen In Bezug auf die orthogonale Anordnung von H/E-Vektor zur Normalebene der Erde - hier insbesondere der sogenannte Skew-Winkel - durch Rotation der Folgebaugruppe 8 ausgleichen lassen.

Mit dem dielektrischen Feldtransformator 2 verbindet sich außerdem der Vorzug, dass für einen Bereich großer Bandbreite die Feldbeeinflussung nahezu gleichmäßig ist und gleichzeitig eine Transformation des Hohlleiter Wellenmodus in den Freiraum-Modus realisiert wird, wodurch die Anordnung dielektrischer Feldtransformator 2 / Hohlleiter 1 ohne Rückwirkungen an ein Folgesystem angeschlossen werden kann.

**Figur 3** zeigt eine erfindungsgemäße Anordnung mit der hier eingeklappt dargestellten Halterung 4 für die Aufnahme eines Reflektors, dem dielektrischen Feldtransformator 2 und der für Folgebaugruppen vorgesehenen Montageplattform 3.

Die **Figur 4** zeigt die Rückansicht dieser Anordnung bei der zur Minimierung der Abschattung im Spiegel die Montageplattform 3 als gleichseitige Dreiecksfläche 5 ausgebildet ist.

in **Figur 5** ist die erfindungsgemäße Anordnung mit montiertem Reflektor dargestellt. Der Subreflektor kreisrunder Apertur 6 ist mittels der Stützen 7 an den Halterungen 4 montiert. Die Folgebaugruppen 8 werden In dieser Ausführungsform der Erfindung mittels Schraubverbindung an der Montageplattform 3 befestigt. Die erfindungsgemäße Anordnung ist in der Rotationsachse des Reflektors 6 und mit dem dielektrischen Feldtransformator 2 in Höhe des Brennpunktes des Reflektors 6 positioniert.

Wie in **Figur 5** ersichtlich, ist mittels verschraubten Abstandshaltern 11 eine Trägerplatine 9 In der Nähe des dielektrischen Feldtransformators 2 angeordnet. Die dielektrische Trägerplatine 9 weist an der Stelle des Feldtransformators 2 eine Bohrung 12 mit einem für den dielektrischen Feldtransformator 2 passenden Durchmesser auf und ist ohne direkte mechanische oder elektrische Verbindung zum dielektrischen Feldtransformator 2 planparallel zur Montageplattform 3 angeordnet.
Die dielektrische Trägerplatine 9, auf der die passiven Strahlerkomponenten und Schaltelemente 10 angeordnet sind, bewirkt, dass das vom dielektrischen Feldtransformator 2 herrührende Quellfeld, bedingt durch die Öffnungen in der dielektrischen Trägerplatine 9, nur gering beeinflusst wird, was zur Folge hat, dass das durchtretende Feld und somit die gesamte Antennenanordnung nur gering gedämpft werden und damit eine extrem hohe Effizienz weiterhin zur Verfügung steht. Gleichzeitig ist die Möglichkeit der Beeinflussung des vom dielektrischen Feldtransformator 2 herrührenden Quellfeldes dergestalt gegeben, dass sich die resultierende Strahlungscharakteristik der Antenne In den für die Anwendung gewünschten Grenzen variieren lässt. Ein weiterer Vorzug dieser Ausführungsform der Anordnung besteht darin, dass sich durch einfache mechanische Anordnungsmöglichkeiten für unterschiedliche Antennenanordnungen sowohl die optimale Ausleuchtung und damit der hohe Wirkungsgrad der gesamten Antennenanordnung bei gleichzeitiger Beeinflussung der Strahlungscharakteristik erreichen lassen, was insbesondere zu einer deutlichen Verkleinerung der notwendigen Reflektorfläche 6 gegenüber herkömmlichen strahlschwenkbaren Systemen führt.

**Figur 6** zeigt den dielektrischen Träger 9 in der Draufsicht. Dieser ist mit den verschraubbaren Abstandshaltern 11 an der Montageplattform 3 befestigt. Der dielektrische Träger 9 enthält in seiner Mitte eine kreisrunde Bohrung 12, deren Durchmesser mit dem dielektrischen Feldtransformator 2 korrespondiert. Um die Bohrung 12 des dielektrischen Trägers 9 sind parasitäre (passive) Strahler mit Schaltkomponenten 10 angeordnet. In **Figur 6** sind diese beispielhaft In gleichmäßiger Verteilung in einem Winkel von jeweils 90° angeordnet, wobei die Elemente zu jeweils einem Strahlerpaar bestehen, weiche orthogonal zueinander positioniert sind. Weiterhin ist auf dem dielektrischen Träger 9 ein Steuerblock 13, bestehend aus Standardkomponenten, angeordnet, der die Steuerung der Schaltkomponenten übernimmt. Der Steuerblock ist mit einem Kabel 14 mit weiteren Folgebaugruppen verbunden.

### Bezugszeichenaufstellung

- **1**: Hohlleiter
- **2**: dielektrischer Feldtransformator
- **3**: Montageplattform
- **4**: Halterung
- **5**: Dreiecksfläche
- **6**: Reflektor
- **7**: Stützen
- **8**: Folgebaugruppe
- **9**: dielektrische Trägerplatine
- **10**: Strahlerkomponente/Schaftelemente
- **11**: Abstandshalter
- **12**: Bohrung
- **13**: Steuerblock
- **14**: Kabel

## Patentansprüche

1. Anordnung zur Erregung einer zentralfokussierten Reflektorantenne mit einem Hohlleiter (1) und einem dielektrischen Träger (9), **dadurch gekennzeichnet, dass** an dem Hohlleiter (1) ein dielektrischer Feldtransformator (2) und der dielektrische Träger (9) vor dem Hohlleiter (1) in der Nähe des dielektrischen Feldtransformators (2) angeordnet ist ohne mit diesem mechanisch oder elektrisch verbunden zu sein, wobei der dielektrische Träger (9) in seiner Mitte eine kreisrunde Bohrung (12) aufweist, deren Durchmesser mit dem Durchmesser des dielektrischen Feldtransformators (2) korrespondiert, der dielektrische Feldtransformator (2) teilweise in die kreisrunde Bohrung (12) hineinragt und am Ende des Hohlleiters (1) eine Montageplattform (3) für Folgebaugruppen (8) ausgebildet ist.

2. Anordnung nach Anspruch 1, **dadurch gekennzeichnet, dass** der dielektrische Feldtransformator (2) in seiner Geometrie dem jeweiligen Reflektorsystem angepasst ist.

3. Anordnung nach Anspruch 1 oder 2, **dadurch gekennzeichnet, dass** mit Ausnahme des dielektrischen Feldtransformators (2) und der dielektrischen Trägerplatine (9) alle anderen Bauelemente der Anordnung aus Metall, vorzugsweise in einem Stück, gefertigt sind, wobei der Hohlleiter (1) in seinem Inneren eine Oberflächenrauhigkeit kleiner 0,5 *µ*m aufweist.

4. Anordnung nach einem der Ansprüche 1 bis 3, **dadurch gekennzeichnet, dass** die Montageplattform (3) Halterungen (4) aufweist an denen mittels Stützen (7) der Reflektor (6) angeordnet ist und die Folgebaugruppe (8) dreh- und fixierbar um die Symmetrieachse des Reflektors (6) angeordnet ist.

5. Anordnung nach einem der Ansprüche 1 bis 4, **dadurch gekennzeichnet, dass** der dielektrische Träger vorzugsweise mittels verschraubbarer Abstandshalter (11) in metallischer oder dielektrischer Ausführung mit der Montageplattform (3) verbunden und planparallel zu dieser angeordnet ist.

6. Anordnung nach einem der Ansprüche 1 bis 5, **dadurch gekennzeichnet, dass** auf dem dielektrischen Träger (9) vorzugsweise durch Strahlungskopplung anregbare parasitäre (passive) Strahlerelemente mit Schaltkomponenten (10) einzeln oder in Paaren orthogonaler Ausrichtung mit pianarer oder dreidimensionaler Geometrie im Randbereich des Strahlenganges um die Bohrung (12) angeordnet sind.

## Claims

1. An arrangement for feeding a centrally focused reflector antenna comprising a waveguide (1) and a dielectric support (9), **characterized in that** a dielectric field transformer (2) is mounted on said waveguide (1) and said dielectric support (9) is mounted in front of said waveguide (1) in the vicinity of said dielectric field transformer (2) without being mechanically or electrically connected thereto, wherein said dielectric support (9) includes a circular bore (12) at the center thereof whose diameter corresponds to the diameter of said dielectric field transformer (2), said dielectric field transformer (2) partly protrudes into said circular bore (12), and a mounting platform (3) for downstream modules (8) is formed at the end of said waveguide (1).

2. The arrangement of claim 1, **characterized in that** the geometry of said dielectric field transformer (2) is matched to the corresponding reflector system.

3. The arrangement of claim 1 or 2, **characterized in that** all components of said arrangement other than said dielectric field transformer (2) and said dielectric support plate (9) are made of metal, preferably in one piece, wherein the interior of said waveguide (1) has a surface roughness of less than 0.5 µm.

4. The arrangement of any of claims 1 to 3, **characterized in that** said mounting platform (3) includes mounts (4) to which said reflector (6) is mounted by means of struts (7), and said downstream module (8) is mounted in a rotatable and fixable manner about the axis of symmetry of said reflector (6).

5. The arrangement of any of claims 1 to 4, **characterized in that** said dielectric support is preferably connected to said mounting platform (3) by means of bolted spacers (11) of metal or dielectric type, and is arranged in a plane-parallel manner thereto.

6. The arrangement of any of claims 1 to 5, **characterized in that** parasitic (passive) radiator elements, preferably feedable by radiation coupling, with circuit components (10) are arranged on said dielectric support (9) individually or in orthogonally aligned pairs having a planar or three-dimensional geometry in the edge region of the beam path around said bore (12).

## Revendications

1. Disposition pour l'excitation d'une antenne à réflecteur à point focal central munie d'un guide d'ondes (1) et d'un support diélectrique (9), **caractérisée en ce qu'**un transformateur à champ diélectrique (2) est monté sur le guide d'ondes (1) et le support diélectrique (9) est monté devant le guide d'ondes (1) à proximité du transformateur à champ diélectrique (2) sans être relié mécaniquement ou électriquement à celui-ci, le support diélectrique (9) présentant en son centre un perçage circulaire (12) dont le diamètre correspond au diamètre du transformateur à champ diélectrique (2), le transformateur à champ diélectrique (2) pénétrant partiellement à l'intérieur du perçage circulaire (12) et une plate-forme de montage (3) pour les modules en aval (8) étant formée à l'extrémité du guide d'ondes (1).

2. Disposition selon la revendication 1, **caractérisée en ce que** la construction géométrique du transformateur à champ diélectrique (2) est adaptée au système réflecteur correspondant.

3. Disposition selon la revendication 1 ou 2, **caractérisée en ce qu'**à l'exception du transformateur à champ diélectrique (2) et de la platine de support diélectrique (9), tous les autres composants de la disposition sont composés de métal, de préférence en une seule pièce, l'intérieur du guide d'ondes (1) présentant une rugosité de surface inférieure à 0,5 µm.

4. Disposition selon l'une quelconque des revendications 1 à 3, **caractérisée en ce que** la plate-forme de montage (3) présente des fixations (4) sur lesquelles le réflecteur (6) est monté à l'aide de bras-supports (7) et le module en aval (8) est monté de façon à pouvoir tourner fixement autour de l'axe de symétrie du réflecteur (6).

5. Disposition selon l'une quelconque des revendications 1 à 4, **caractérisée en ce que** le support diélectrique est relié à la plate-forme de montage (3) de préférence à l'aide d'écarteurs (11) vissables de type métallique ou diélectrique en formant un parallélépipède.

6. Disposition selon l'une des revendications 1 à 5, **caractérisée en ce que** des éléments rayonnants parasites (passifs) susceptibles d'être excités par un couplage du rayonnement et munis de composants de circuit (10) sont montés sur le support diélectrique (9), individuellement ou alignés orthogonalement par paire, en présentant une géométrie planaire ou en trois dimensions dans le domaine limite de la marche des rayons autour du perçage (12).
